# FASCICULE DE BREVET EUROPEEN

(11) **EP 0 566 440 B1**
(45) Date de publication et mention de la délivrance du brevet: **05.06.1996**
(21) Numéro de dépôt: 93400828.5
(22) Date de dépôt: 31.03.1993
(51) Int. Cl.: D06F 75/18, D06F 75/26

(54) **Procédé de fabrication d'une platine fonctionnelle pour fer à repasser, platine ainsi obtenue et fer à repasser comportant une telle platine**
Verfahren zur Herstellung einer funktionellen Platte für ein Bügeleisen sowie danach hergestellte Platte und Bügeleisen ausgerüstet mit einer solchen Platte
Method of making a functional plate for a hand iron, plate thus obtained and hand iron comprising such a plate

(30) Priorité: 17.04.1992 FR 9204795
(43) Date de publication de la demande: 20.10.1993
(73) Titulaire: SEB S.A., F-21260 Selongey (FR)
(72) Inventeur: Reguillon, Gilles, F-38550 St-Maurice l'Exil (FR); Brandolini, Jean-Louis, F-42100 Saint-Etienne (FR)
(74) Mandataire: Michelet, Alain

(56) Documents cités:
- FR-A- 2 610 764
- FR-A- 2 664 916

## Description

La présente invention concerne un procédé de fabrication d'une platine fonctionnelle pour fer à repasser à vapeur, portant les organes d'admission d'eau, de réglage du débit d'eau, les organes de réglage de la température, les organes de connexion électrique et les organes de fixation de la platine au fer à repasser.

L'invention vise également la platine fonctionnelle pour fer à repasser, obtenue notamment par le procédé précité.

L'invention concerne en outre un fer à repasser à vapeur comportant une telle platine fonctionnelle.

Une telle platine fonctionnelle a été décrite dans la demande de brevet français FR-A-2 664 916 au nom de la demanderesse.

Cette platine porte la majeure partie des organes d'admission et de réglage du débit d'eau ainsi qu'une partie des organes de réglage de la température.

Une telle platine simplifie considérablement le montage d'un fer à repasser à vapeur, puisqu'elle constitue un module préfabriqué et préréglé, prêt à être monté dans le fer à repasser, moyennant un minimum d'opérations de fixation mécanique et de raccordements électriques.

La platine fonctionnelle décrite dans la demande de brevet précitée ainsi que les organes qu'elle porte sont entièrement moulés en matière plastique.

Cette platine en matière plastique constitue ainsi un support mécanique des organes et un support isolant permettant d'isoler entre eux les différentes connexions électriques ainsi que les organes électriques de réglage de la température et de sécurité contre la surchauffe.

Après le moulage des parties en matière plastique, il était nécessaire de monter sur la platine des conducteurs électriques pour établir les connexions avec la résistance chauffante de la semelle du fer et avec les organes électriques de réglage de la température et de sécurité contre la surchauffe.

Le but de la présente invention est de fournir un procédé de fabrication d'une platine fonctionnelle pour fer à repasser à vapeur qui permette d'abaisser encore davantage les coûts de fabrication et de montage.

L'invention vise ainsi un procédé de fabrication d'une platine fonctionnelle pour fer à repasser à vapeur, portant les organes d'admission d'eau, de réglage du débit d'eau, les organes de réglage de la température, les organes de connexion électrique et les organes de fixation de la platine au fer à repasser.

Suivant l'invention, ce procédé est caractérisé par les étapes suivantes:
a) on réalise par découpage une plaque métallique comportant des ouvertures, des trous et des bandes métalliques reliées les unes aux autres et avec la partie principale de la plaque;
b) on surmoule, en une seule opération, sur lesdites ouvertures, trous et bandes métalliques les éléments en matière plastique nécessaires pour constituer les organes d'admission et de réglage du débit d'eau, les organes de réglage de la température et les organes destinés à isoler électriquement les connexions électriques;
c) on découpe certaines parties métalliques reliant les bandes métalliques entre elles et avec la partie principale de la plaque, pour constituer des connexions électriques isolées électriquement.

La platine ainsi obtenue est constituée d'une part par un métal et d'autre part par des pièces moulées en matière plastique. Etant donné que la majeure partie de cette platine est un métal embouti et découpé, le coût de fabrication de la platine est très réduit.

De plus, l'utilisation d'une plaque en métal permet de réaliser dans celle-ci lors de l'opération de découpage, des bandes conductrices permettant d'établir les connexions électriques, étant entendu que les isolations électriques nécessaires peuvent être réalisées aisément lors du surmoulage de la matière plastique.

On obtient ainsi une platine fonctionnelle prête à être fixée dans le fer à repasser.

Selon une version préférée de l'invention, les extrémités desdites bandes sont conformées pour être aptes à recevoir par emboîtement des cosses de connexion électrique et sont repliées sensiblement à angle droit par rapport au reste de la bande.

L'invention vise également une platine fonctionnelle pour fer à repasser à vapeur, portant les organes d'admission d'eau, de réglage du débit d'eau, les organes de réglage de la température, les organes de connexion électrique et les organes de fixation de la platine au fer à repasser.

Suivant l'invention, cette platine comprend une plaque métallique emboutie et découpée comportant des ouvertures, des trous et des bandes métalliques découpées dans ladite plaque, sur lesdites ouvertures, trous et bandes, sont surmoulés des éléments en matière plastique constituant au moins une partie des organes d'admission et de réglage du débit d'eau, au moins une partie des organes de réglage de la température de chauffage du fer, et au moins une partie des organes d'isolation des connexions électriques.

La plaque peut être en un métal bon marché tel que de l'acier revêtu de zinc.

D'autres particularités et avantages de l'invention apparaîtront encore dans la description ci-après.

Aux dessins annexés donnés à titre d'exemples non limitatifs:
- la figure 1 est une vue en perspective de la plaque métallique découpée et emboutie constituant la base de la platine fonctionnelle selon l'invention;
- la figure 2 est une vue en perspective des parties en matière plastique destinées à être surmoulées sur la plaque métallique;
- la figure 3 représente les parties en matière plastique surmoulées sur la plaque métallique de la figure 1;
- la figure 4 est une vue en perspective analogue à la figure 3, mais après découpage de certaines parties de la platine métallique;
- la figure 5 montre la platine après repliage des extrémités des bandes et les différents organes destinés à être fixés sur cette platine;
- la figure 6 est une vue en perspective de la semelle du fer à repasser sur laquelle la platine doit être fixée.

Les figures 1 à 5 illustrent les étapes successives du procédé de fabrication d'une platine fonctionnelle 1 pour fer à repasser à vapeur. Cette platine 1 (voir figure 5) porte les organes 2 d'admission d'eau et de réglage du débit d'eau, les organes 3 de réglage de la température, les organes 4 de connexion électrique et les organes 5, 6, 7 de fixation de la platine 1 au fer à repasser.

Dans une première étape, on réalise (voir figure 1), par emboutissage et découpage, une plaque métallique 8 comportant des ouvertures telles que 9, 10, 11, des trous tels que 12 et bandes métalliques 13, 14, 15, 16 reliées les unes aux autres par des ponts tels que 16a et avec la partie principale de la plaque 8.

Dans une deuxième opération (voir figures 2 et 3), on surmoule, en une seule opération, sur lesdites ouvertures 9, 10, 11, trous et bandes métalliques 13, 14, 15, 16, les éléments en matière plastique nécessaires tels que 17, 18, 19, 20, 21, 22 pour constituer les organes d'admission et de réglage du débit d'eau, les organes de réglage de la température et les organes destinés à isoler électriquement les connexions électriques 13, 14, 15.

Dans une troisième étape (voir figure 3), on découpe certaines parties métalliques telles que 23, 24, 25 reliant les bandes métalliques 13, 14, 15, 16 entre elles et avec la partie principale de la plaque 8, pour constituer des connexions électriques isolées électriquement.

Dans l'exemple représenté sur les figures, l'une 16 des bandes métalliques est reliée à un côté 8a de la plaque 8, différent du côté 8b auquel sont reliées les autres bandes 13, 14, 15. Dans cet exemple, après l'opération de découpage des parties 24, 25, la bande 16 est séparée de la plaque 8 pour être placée à un autre endroit.

Les figures 2 et 3, montrent par ailleurs que les organes tels que 17, 18, 19, 20, 21, 22 sont surmoulés sur la plaque 8 de façon à être fixés à celle-ci autour des bords des ouvertures ou trous tels que 9, 10, 11, 11a découpés dans la plaque 8. Les organes surmoulés sont ainsi parfaitement fixés à la plaque 8.

On voit d'autre part sur la figure 5, que les extrémités 13a, 14a, 15a, 17a des bandes 13, 14, 15, 16 sont conformées pour être aptes à recevoir par emboîtement des cosses de connexion électrique et sont repliées sensiblement à angle droit par rapport au reste de la bande.

On va maintenant décrire en détail, en référence à la figure 5, la platine fonctionnelle obtenue par le procédé selon l'invention. Cette platine 1 porte les organes 2 d'admission d'eau et de réglage du débit d'eau, les organes 3 de réglage de la température, les organes 4 de connexion électrique et les organes 5, 6, 7 de fixation de la platine 1 à la semelle d'un fer à repasser.

Conformément à l'invention, la platine 1 comprend une plaque métallique 8 emboutie et découpée comportant (voir figure 1) des ouvertures 9, 10, 11, des trous 12 et des bandes métalliques 13, 14, 15, 16 découpées dans ladite plaque 8.

Sur lesdites ouvertures, trous et bandes sont surmoulés des éléments 17, 18, 19, 20, 21, 22 en matière plastique constituant au moins une partie des organes 17 d'admission et de réglage du débit d'eau, au moins une partie des organes 3 de réglage de la température de chauffage du fer, et au moins une partie des organes d'isolation des connexions électriques 4.

La plaque 8 peut être réalisée par exemple en tôle d'acier revêtu de zinc, d'épaisseur égale à 0,5 mm environ.

Dans l'exemple représenté, sur l'une 9 des ouvertures découpées dans la plaque est surmoulé le manchon 17 recevant le boisseau 30 du dispositif d'admission et de réglage du débit d'eau. A ce manchon 17 sont associés un joint supérieur 31 et un joint inférieur 32 pour réaliser l'étanchéité avec l'ouverture d'admission 33 (voir figure 6) de l'eau dans la chambre de vaporisation de la semelle du fer.

Comme indiqué sur la figure 1, la plaque 8 comporte deux fentes 10, 11 parallèles s'étendant vers l'ouverture 9 portant le manchon 17. Dans chaque fente 10, 11 est surmoulée (voir figures 3 ou 5) une glissière 18, 19. Ces deux glissières 18, 19 servent à guider un tiroir 36 coopérant avec le boisseau 30 et avec le dispositif de réglage de la température 3 pour asservir le débit d'eau avec la température. Une description plus détaillée de cet asservissement est donnée dans la demande de brevet français FR-A-2 664 916 au nom de la demanderesse.

A côté de la fente 11 est ménagé un trou 37 dans lequel est surmoulé un palier recevant l'axe 38a d'un pignon 38 rotatif pouvant s'engrener avec une crémaillère 39 ménagée sur le tiroir 36. Cet axe 38a du pignon 38 peut coopérer avec le dispositif 3 de réglage de la température. Ainsi lorsque l'utilisateur déplace le tiroir 36, il fait tourner le pignon 38 et modifie le réglage du dispositif 3 de réglage de la température. Le déplacement du tiroir 36 dont l'extrémité 40 s'engage dans une ouverture 41 du manchon 17, détermine la position du boisseau 30 qui règle le débit d'admission d'eau dans la chambre de vaporisation. Le boisseau 30 coopère avec une came 42 qui est engagée sur un doigt 43 fixe par rapport au manchon surmoulé 17 et reliée à un doigt 44 du boisseau 30.

Par ailleurs, la plaque porte sur son côté 8b, trois bandes métalliques 13, 14, 15 dont les extrémités 13a, 14a, 15a opposées à la plaque 8 sont repliées et conformées pour recevoir une cosse de connexion électrique. Ces trois bandes métalliques 13, 14, 15 sont reliées les unes aux autres par une barrette 22 en matière plastique surmoulée sur ces bandes et les isolant électriquement les unes par rapport aux autres.

La platine comporte également une quatrième bande métallique 16 libre par rapport aux trois autres dont l'une des extrémités 17a est également repliée et conformée pour recevoir une cosse de connexion électrique.

L'autre extrémité de cette bande 16 comporte un trou 45 dans lequel est surmoulée une rondelle isolante 46 permettant sa fixation au thermostat de réglage de la température du fer.

La plaque 8 comporte sur sa périphérie des pattes 5, 6, 7 repliées pourvues chacune d'un trou 12 permettant le passage d'un moyen de fixation.

La figure 6 représente une semelle chauffante 50 du fer à repasser sur le dessus de laquelle la platine 1 peut être fixée grâce aux pattes 5, 6, 7 et trous de fixation de ceux-ci.

Les bandes métalliques de connexion 13, 14, 15 font saillie sur le côté 8b de la platine 8 adjacent à la partie arrière 51 de la semelle 50 où sortent les extrémités 52 de la résistance électrique de chauffage. Les bandes métalliques de connexion 13 et 15 sont reliées électriquement (voir pointillées sur figures 5 et 6) auxdites extrémités de la résistance électrique.

Les principaux avantages de la platine fonctionnelle que l'on vient de décrire sont les suivants:

Le fait que cette platine soit réalisée à partir d'une feuille d'acier découpée et par surmoulage d'éléments en matière plastique permet d'obtenir une platine à faible coût.

La base métallique de cette platine confère à celle-ci une bonne résistance mécanique et une bonne tenue à la température, compte tenu de la proximité de la résistance chauffante de la semelle.

D'autre part, l'utilisation d'une base métallique permet de réaliser directement dans celle-ci, par découpage et pliage, des bandes conductrices permettant les connexions électriques.

Les isolations électriques nécessaires à cet effet peuvent être effectuées sans difficulté et en même temps que le surmoulage des autres éléments fonctionnels de la platine.

Ces isolations électriques participent à la rigidité de l'ensemble de la platine et permettent ainsi d'obtenir un ensemble pratiquement d'une seule pièce pouvant être fixé directement sur le dessus de la semelle au moyen de quelques vis par exemple.

Une fois que la platine est fixée sur la semelle, il suffit d'établir quelques connexions électriques.

Bien entendu, l'invention n'est pas limitée à l'exemple de réalisation que l'on vient de décrire et on peut apporter à celui-ci de nombreuses modifications sans sortir du cadre de l'invention.

## Revendications

1. Procédé de fabrication d'une platine fonctionnelle (1) pour fer à repasser à vapeur, portant les organes (2) d'admission d'eau, de réglage du débit d'eau, les organes (3) de réglage de la température, les organes (4) de connexion électrique et les organes de fixation (5, 6, 7) de la platine (1) au fer à repasser, caractérisé par les étapes suivantes:
a) on réalise par découpage une plaque métallique (8) comportant des ouvertures (9, 10, 11) des trous (12) et bandes métalliques (13, 14, 15, 16) reliées les unes aux autres et avec la partie principale de la plaque (8);
b) on surmoule, en une seule opération, sur lesdites ouvertures (8, 10, 11) trous et bandes métalliques (13, 14, 15, 16),les éléments en matière plastique (17, 18, 19, 20, 21, 22) nécessaires pour constituer les organes (2) d'admission et de réglage du débit d'eau, les organes (3) de réglage de la température et les organes (22) destinés à isoler électriquement les connexions électriques;
c) on découpe certaines parties métalliques (16a, 24, 25) reliant les bandes métalliques (13, 14, 15, 16) entre elles et avec la partie principale de la plaque (8), pour constituer des connexions électriques isolées électriquement.

2. Procédé conforme à la revendication 1, caractérisé en ce que l'une (16) au moins des bandes métalliques est reliée à un côté (8a) de la plaque (8) différent du côté (8b) auquel sont reliées les autres bandes (13, 14, 15), et en ce qu'après l'opération c), ladite bande (16) est séparée de la plaque (8) pour être placée à un autre endroit.

3. Procédé conforme à l'une des revendications 1 ou 2, caractérisé en ce que lesdits organes en matière plastique (17, 18, 19, 20, 21, 22) sont surmoulés sur ladite plaque (8) de façon à être fixés à celle-ci autour des bords des ouvertures (9, 10, 11) ou trous découpés dans la plaque (8).

4. Procédé conforme à l'une des revendications 1 à 3, caractérisé en ce que les extrémités (13a, 14a, 15a, 17a) desdites bandes métalliques (13, 14, 15, 16) sont conformées pour être aptes à recevoir par emboîtement des cosses de connexion électrique et sont repliées sensiblement à angle droit par rapport au reste de la bande.

5. Platine fonctionnelle pour fer à repasser à vapeur, portant les organes (2) d'admission d'eau, de réglage du débit d'eau, les organes (3) de réglage de la température, les organes (4) de connexion électrique et les organes (5, 6, 7) de fixation de la platine (1) au fer à repasser, caractérisée en ce qu'elle comprend une plaque métallique (8) emboutie et découpée, comportant des ouvertures 9, 10, 11), des trous et des bandes métalliques (13, 14, 15, 16) découpés dans ladite plaque, en ce que sur lesdites ouvertures 9, 10, 11), trous et bandes 13, 14, 15, 16), sont surmoulés en une seule opération des éléments (17, 18, 19, 20, 21) en matière plastique constituant au moins une partie des organes (2) d'admission et de réglage du débit d'eau, au moins une partie des organes (3) de réglage de la température de chauffage du fer, et au moins une partie des organes d'isolation des connexions électriques.

6. Platine fonctionnelle conforme à la revendication 5, caractérisée en ce que la plaque (8) est en acier revêtu de zinc.

7. Platine conforme à l'une des revendications 5 ou 6, caractérisée en ce que sur l'une (9) des ouvertures découpées dans la plaque (8) est surmoulé le manchon (17) recevant le boisseau (30) du dispositif d'admission et de réglage du débit d'eau.

8. Platine conforme à la revendication 7, caractérisée en ce que la plaque (8) comporte deux fentes parallèles (10, 11) s'étendant vers l'ouverture (9) portant le manchon (17) et en ce que dans chaque fente (10, 11) est surmoulée une glissière (18, 19), les deux glissières servant à guider un tiroir (36) coopérant avec le boisseau (30) et avec le dispositif (3) de réglage de la température pour asservir le débit d'eau avec la température.

9. Platine conforme à la revendication 8, caractérisée en ce qu'à côté de l'une des fentes est ménagé un trou (37) dans lequel est surmoulé un palier recevant l'axe (38a) d'un pignon (38) rotatif pouvant s'engrener avec une crémaillère (39) ménagée sur le tiroir (36), cet axe du pignon (38) coopérant avec le dispositif (3) de réglage de la température.

10. Platine conforme à l'une des revendications 5 à 9, caractérisée en ce que la plaque (8) porte sur l'un (8b) de ses côtés, trois bandes métalliques (13, 14, 15) dont les extrémités (13a, 14a, 15a) opposées à la plaque (8) sont repliées et conformées pour recevoir une cosse de connexion électrique, ces trois bandes métalliques (13, 14, 15) étant reliées les unes aux autres par une barrette (22) en matière plastique surmoulée sur ces bandes et les isolant électriquement les unes par rapport aux autres.

11. Platine conforme à la revendication 10, caractérisée en ce qu'elle comporte une quatrième bande métallique (16) libre par rapport aux trois autres dont l'une (17a) des extrémités est également repliée et conformée pour recevoir une cosse de connexion électrique et dont l'autre extrémité comporte un trou (45) sur lequel est surmoulée une rondelle isolante (46) permettant sa fixation au thermostat de réglage de la température du fer.

12. Platine conforme à l'une des revendications 5 à 11, caractérisée en ce que la plaque (8) comporte sur sa périphérie des pattes (4, 5, 6) repliées pourvues chacune d'un trou (12) permettant le passage d'un moyen de fixation.

13. Fer à repasser à vapeur, comportant une platine fonctionnelle (1) conforme à l'une des revendications 5 à 12.

14. Fer à repasser conforme à la revendication 13, comportant une semelle chauffante (50), caractérisé en ce que la platine fonctionnelle (1) est fixée sur le dessus de la semelle (50).

15. Fer à repasser conforme à la revendication 14, caractérisé en ce que les bandes métalliques de connexion (13, 14, 15, 16) font saillie sur un côté (8a) de la platine adjacent à la partie arrière (51) de la semelle (50) où sortent les extrémités (52) de la résistance électrique de chauffage, deux (13, 15) desdites bandes métalliques de connexion etant reliées électriquement auxdites extrémités (52) de la résistance électrique.

## Patentansprüche

1. Verfahren zum Herstellen einer Funktionsplatine (1) für ein Dampfbügeleisen, welche die Wassereinlaß- und Wassermengenregelorgane (2), die Temperaturregelorgane (3), die elektrischen Anschlußorgane (4) und die Organe (5, 6, 7) zur Befestigung der Platte (1) an dem Bügeleisen trägt, gekennzeichnet durch die folgenden Schritte:
a) Ausbilden einer Metallplatte (8) durch Ausstanzen, wobei die Metallplatte Öffnungen (9, 10, 11), Löcher (12) und Metallbänder (13, 14, 15, 16) aufweist, die jeweils miteinander und mit dem Hauptteil der Platte (8) verbunden sind;
b) in einem einzigen Vorgang, Anformen der zur Bildung der Wassereinlaß- und Wassermengenregelorgane (2), der Temperaturregelorgane (3) und der zum elektrischen Isolieren der elektrischen Anschlüsse vorgesehenen Organe (22) erforderlichen Kunststoffelemente (17, 18, 19, 10, 21, 22) an den Öffnungen (9, 10, 11), Löcher und Metallbänder (13,14, 15, 16);
c) Abtrennen bestimmter metallischer Teile (16a,24, 25), welche die Metallbänder (13, 14, 15, 16) miteinander und mit dem Hauptteil der Platte (8) verbinden, um elektrisch isolierte Verbindungen zu bilden.

2. Verfahren nach Anspruch 1, dadurch gekennzeichnet, daß wenigstens eines (16) der Metallbänder mit einer Seite (8a) der Platte (8) verbunden ist, die von derjenigen Seite (8b) verschieden ist, mit der die anderen Bänder (13, 14, 15) verbunden sind, und daß dieses Band (16) nach dem Schritt c) von der Platte (8) getrennt wird, um an eine andere Stelle plaziert zu werden.

3. Verfahren nach einem der Ansprüche 1 oder 2, dadurch gekennzeichnet, daß die Kunststoffelemente (17, 18, 19, 20, 21, 22) an die Platte (8) derart angeformt werden, daß sie an dieser um die Ränder der in der Platte (8) ausgestanzten Öffnungen (9,10,11) oder Löcher herum befestigt sind.

4. Verfahren nach einem der Ansprüche 1 bis 3, dadurch gekennzeichnet, daß die Enden (13a, 14a, 15a, 17a) der Metallbänder (13, 14, 15, 16) derart ausgebildet sind, daß durch Aufstecken angebrachte elektrische Anschlußstücke aufnehmen können und im wesentlichen rechtwinklig zum Rest des Bandes gebogen sind.

5. Funktionsplatine für ein Dampfbügeleisen, welche die Wassereinlaß- und Wassermengenregelorgane (2), die Temperaturregelorgane (3), die elektrischen Anschlußorgane (4) und die Organe (5, 6, 7) zur Befestigung der Platine (1) an dem Bügeleisen trägt, dadurch gekennzeichnet, daß sie eine tiefgezogene und gestanzte Metallplatte (8) aufweist, die mit aus der Platte gestanzten Öffnungen (9, 10, 11), Löchern und Metallbändern (13, 14, 15, 16) versehen ist, und daß in einem Vorgang die zur Bildung wenigstens eines Teils der Wassereinlaß- und Wassermengenregelorgane (2), wenigstens eines Teils der Bügeleisenheiztemperaturregelorgane (3) und wenigstens ein Teil der zum elektrischen Isolieren der elektrischen Anschlüsse vorgesehenen Organe erforderlichen Kunststoffelemente (17, 18, 19, 10, 21) an die Öffnungen (9, 10, 11), Löcher und Metallbänder (13, 14, 15, 16) angeformt sind.

6. Funktionsplatine nach Anspruch 5, dadurch gekennzeichnet, daß die Platte (8) aus mit Zink beschichtetem Stahl besteht.

7. Platine nach einem der Ansprüche 5 oder 6, dadurch gekennzeichnet, daß um eine (9) der in der Platte (8) ausgestanzten Öffnungen eine Hülse (17) zur Aufnahme des Kükens (30) der Wassereinlaß- und Wassermengenregelvorrichtung geformt ist.

8. Platine nach Anspruch 7, dadurch gekennzeichnet, daß die Platte (8) zwei parallele Schlitze (10, 11) aufweist, die sich zu der die Hülse (17) tragenden Öffnung (9) hin erstrecken, und daß in jeden Schlitz (10, 11) eine Gleitschiene (18, 19) angeformt ist, die beide zum Führen eines Schiebers (36) dienen, der mit dem Küken (30) und der Temperaturregelvorrichtung (3) zum Regeln der Wassermenge mit der Temperatur zusammenwirkt.

9. Platine nach Anspruch 8, dadurch gekennzeichnet, daß neben einem der Schlitze ein Loch (37) ausgebildet ist, in dem ein Lager ausgeformt ist, das die Achse (38a) eines drehbaren Ritzels (38) aufnimmt, das mit einer an dem Schieber (36) ausgebildeten Zahnstange (39) kämmen kann, wobei die Achse des Ritzels (38) mit der Temperaturregelvorrichtung (3) zusammenwirkt.

10. Platine nach einem der Ansprüche 5 bis 9, dadurch gekennzeichnet, daß die Platte (8) aufeiner (8b) ihrer Seiten drei Metallbänder (13, 14, 15) aufweist, deren der Platte (8) abgewandte Enden (13a, 14a, 15a) gebogen und zur Aufnahme jeweils eines elektrischen Anschlußstücks ausgebildet sind, wobei die drei Metallbänder (13, 14, 15) untereinander durch Kunststoffstege (22) verbunden sind, die an die Bänder angeformt sind und diese gegenseitig elektrisch isolieren.

11. Platine nach Anspruch 10, dadurch gekennzeichnet, daß sie ein viertes Metallband (16) aufweist, das in bezug zu den anderen drei Bändern frei ist und dessen eines Ende (17a) ebenfalls gebogen und zur Aufnahme eines elektrischen Anschlußstücks ausgebildet ist, und dessen anderes Ende ein Loch (45) aufweist, an das eine Isolierscheibe (46) angeformt ist, die die Befestigung des Bandes an dem Temperaturregelthermostat des Bügeleisens ermöglicht.

12. Platine nach einem der Ansprüche 5 bis 11, dadurch gekennzeichnet, daß die Platte (8) an ihrem Umfang gebogene Laschen (4, 5, 6) aufweist, die jeweils mit einem Loch (12) zum Hindurchführen einer Befestigungseinrichtung versehen sind.

13. Dampfbügeleisen mit einer Funktionsplatine (1) nach einem der Ansprüche 5 bis 12.

14. Dampfbügeleisen nach Anspruch 13 mit einer Heizsohle (50), dadurch gekennzeichnet, daß die Funktionsplatine (1) auf der Oberseite der Sohle (50) befestigt ist.

15. Dampfbügeleisen nach Anspruch 14, dadurch gekennzeichnet, daß die Verbindungsmetallbänder (13, 14, 15, 16) von einer Seite (8a) der Platte nahe dem hinteren Teil (51) der Sohle (50) vorstehen, an dem die Enden (52) des elektrischen Heizwiderstands austreten, wobei zwei (13, 15) der Verbindungsmetallbänder elektrisch mit den Enden (52) des elektrischen Widerstands verbunden sind.

## Claims

1. A method of making a functional plate (1) for a steam hand iron, carrying the water admission (2), the water flow rate adjustment and temperature adjustment (3) devices, the electrical connection devices (4) and the fastening brackets (5, 6, 7) of the plate (1) to the hand iron, characterised by the following stages :
a) a metal plate (8) is cut to exhibit apertures (9, 10, 11), holes (12) and metal bands (13, 14, 15, 16) linked to one another and with the main section of the plate (8);
b) the elements made of plastic material (17, 18, 19, 20, 21, 22) necessary to constitute the water admission and flow rate adjustment devices (2), the temperature adjustment devices (3) and the devices (22) designed for electrical insulation of the electrical connections, are compound-filled on the said apertures (8, 9, 10), holes and metal bands (13, 14, 15, 16) in one passage;
c) certain metal parts (16a, 24, 25) linking the metal bands (13, 14, 15, 16) to one another and with the main section of the plate (8) in order to constitute electrically isolated electrical connections, are cut.

2. A method according to claim 1, characterised in that at least one (16) of the metal bands is linked to a side (8a) of the plate (8), a side differing from that (8b) to which the other bands (13, 14, 15) are linked, and in that, after the operation c), the said band (16) is removed from the plate (8) to be placed in another location.

3. A method according to one of the claims 1 or 2, characterised in that the said devices made of plastic materials (17, 18, 19, 20, 21, 22) are compound-filled on the said plate (8) in order to be fastened to that around the rims of the apertures (9, 10, 11) or holes cut-out in the plate (8).

4. A method according to one of the claims 1 to 3, characterised in that the ends (13a, 14a, 15a, 17a) of the said metal bands (13, 14, 15, 16) are brought into due form in order to accommodate electrical connection lugs by an embedding process and are linked more or less at right angle with respect to the rest of the band.

5. A functional plate for a steam hand iron, carrying the water admission (2), the water flow rate adjustment and temperature adjustment (3) devices, the electrical connection devices (4) and the fastening brackets (5, 6, 7) of the plate (1) to the hand iron, characterised in that it contains a metal plate (8) embossed and cut, comprising apertures (9, 10, 11), holes and metal bands (13, 14, 15, 16) cut out in the said plate, in that the said apertures (9, 10, 11), holes and bands (13, 14, 15, 16) are compound-filled in a single operation, whereby elements (17, 18, 19, 20, 21) made of plastic material constituting at least a number of the water admission and flow rate adjustment devices (2), at least a number of the iron heating temperature adjustment devices (3) and at least a number of the insulation devices for the electrical connections.

6. A functional plate according to claim 5, characterised in that the plate (8) is made of zinc-coated steel.

7. A plate according to one of the claims 5 or 6, characterised in that on one (9) of the apertures cut-out in the plate (8) is compound-filled the sleeve (17) accommodating the bushel (30) of the water admission and flow rate adjustment device.

8. A plate according to claim 7, characterised in that the plate (8) comprises two parallel slots (10, 11) stretching forth to the aperture (9) carrying the sleeve (17) and in that in each slot (10, 11) a slide (18, 19) is compound-filled, whereas both slides serve to guide a register (36) working together with the bushel (30) and with the temperature adjustment device (3) in order to bring under control the water flow rate with the temperature.

9. A plate according to claim 8, characterised in that, near to one of the slots, a hole (37) has been arranged, in which a bearing is compound-filled, accommodating the axle (38a) of a rotary pinion (38) capable of engaging into a rack (39) located on the register (36), whereby this axle of the pinion (38) works together with the temperature adjustment device (3).

10. A plate according to one of the claims 5 to 9, characterised in that the plate (8) contains on one (8b) of its sides, three metal bands (13, 14, 15) whose ends (13a, 14a, 15a) opposite to the plate (8) are folded and brought into due form to accommodate an electrical connection lug, whereby these three metal bands (13, 14, 15) are linked to one another by a strip (22) made of plastic material compound-filled on these bands to secure their electrical insulation from one another.

11. A plate according to claim 10, characterised in that it contains a fourth band metal (16), free with respect to the other three, one (17a) of whose ends is also folded and brought into due form to accommodate an electrical connection lug and the other.end comprises a hole (45) on which is compound-filled an insulating washer (46) enabling fastening to the iron temperature adjustment thermostat.

12. A plate according to one of the claims 5 to 11, characterised in that the plate (8) comprises, on its periphery, folded tabs (4, 5, 6), each provided with a hole (12) enabling the passage of a fastening means.

13. A steam hand iron, comprising a functional plate (1) according to one of the claims 5 to 12.

14. A hand iron according to claim 13, comprising a heating sole plate (50), characterised in that the functional plate (1) is fixed on the upper section of the sole plate (50).

15. A hand iron according to claim 14, characterised in that the connection metal bands (13, 14, 15, 16) are cantilever on one side (8a) of the plate adjoining to the rear section (51) of the sole plate (50) out of which protrude the ends (52) of the electrical heating resistor, whereas two (13, 15) of the said connection metal bands are electrically linked to the said ends (52) of the electric resistor.
